# FASCICULE DE BREVET EUROPEEN

(11) **EP 0 461 990 B1**
(45) Date de publication et mention de la délivrance du brevet: **19.10.1994**
(21) Numéro de dépôt: 91401536.7
(22) Date de dépôt: 11.06.1991
(51) Int. Cl.: H01J 1/30

(54) **Source d'électrons à cathodes émissives à micropointes**
Elektronenquelle mit Mikropunktkathoden
Micropoint cathode electron source

(30) Priorité: 13.06.1990 FR 9007347
(43) Date de publication de la demande: 18.12.1991
(73) Titulaire: COMMISSARIAT A L'ENERGIE ATOMIQUE, 75015 Paris (FR)
(72) Inventeur: Meyer, Robert, F-38330 Saint Nazaire Les Eymes (FR)
(74) Mandataire: Des Termes, Monique

(56) Documents cités:
- US-A- 4 857 161
- PATENT ABSTRACTS OF JAPAN vol. 13, no. 259 (E-773)(3607) 15 Juin 1989& JP-A-01 54 637

## Description

La présente invention a pour objet une source d'électrons à cathodes émissives à micropointes et son procédé de fabrication. Elle s'applique notamment à la réalisation d'écrans plats de visualisation.

On connaît, par les brevets français n° 2 593 953 et 2 623 013, des dispositifs de visualisation par cathodoluminescence excitée par émission de champ, comprenant une source d'électrons à cathodes émissives à micropointes.

La figure 1 représente schématiquement une source connue d'électrons à cathodes émissives à micropointes décrite en détails dans le document n° 2 623 013 précité. Cette source a une structure matricielle et comprend éventuellement sur un substrat 2, par exemple en verre, une mince couche de silice 4. Sur cette couche de silice 4 sont formées une pluralité d'électrodes 5 en forme de bandes conductrices parallèles jouant le rôle de conducteurs cathodiques et constituant les colonnes de la structure matricielle.

Les conducteurs cathodiques sont recouverts chacun par une couche résistive 7 qui peut être continue (excepté sur les extrémités pour permettre la connexion des conducteurs cathodiques avec des moyens de polarisation 20).

Une couche électriquement isolante 8, en silice, recouvre les couches résistives 7.

Au-dessus de la couche isolante 8 sont formées une pluralité d'électrodes 10 également en forme de bandes conductrices parallèles. Ces électrodes 10 sont perpendiculaires aux électrodes 5 et jouent le rôle de grilles qui constituent les lignes de la structure matricielle.

La source connue comporte également une pluralité d'émetteurs élémentaires d'électrons (micropointes) dont un exemplaire est schématiquement représenté sur la figure 2 : dans chacune des zones de croisement des conducteurs cathodiques 5 et des grilles 10, la couche résistive 7 correspondant à cette zone supporte des micropointes 12 par exemple en molybdène et la grille 10 correspondant à ladite zone comporte une ouverture 14 en regard de chacune des micropointes 12. Chacune de ces dernières épouse sensiblement la forme d'un cône dont la base repose sur la couche 7 et dont le sommet est situé au niveau de l'ouverture 14 correspondante. Bien entendu, la couche isolante 8 est également pourvue d'ouvertures 15 permettant le passage des micropointes 12.

A titre indicatif, on peut citer les ordres de grandeurs suivants :
- épaisseur de la couche isolante 8 : 1 micromètre,
- épaisseur d'une grille 10 : 0,4 micromètre,
- diamètre d'une ouverture 14 : 1,4 micromètre,
- diamètre d'une basse d'une micropointe 12 : 1,1 micromètre,
- épaisseur d'un conducteur cathodique 5 : 0,2 micromètre,
- épaisseur d'une couche résistive : 0,5 micromètre.

La couche résistive 7 a pour but essentiel de limiter le courant dans chaque émetteur 12 et donc, par conséquent, d'homogénéiser l'émission électronique. Cela permet, dans une application à l'excitation des points lumineux (pixels) d'un écran d'affichage, d'éliminer les points trop brillants.

La couche résistive 7 permet aussi de réduire les risques de claquage au niveau des micropointes 12 du fait de la limitation en courant et ainsi d'éviter l'apparition de courts-circuits entre lignes et colonnes.

Enfin, la couche résistive 7 est sensée autoriser le court-circuit de quelques émetteurs 12 avec une grille 10, le courant de fuite très limité (de l'ordre de quelques µA) dans ces courts-circuits ne devant pas perturber le fonctionnement du reste du conducteur cathodique. Malheureusement, le problème pose par l'apparition de courts-circuits entre des micropointes et une grille n'est pas résolu de façon satisfaisante par un dispositif du type de celui décrit dans le brevet français n° 2 623 013.

Sur la figure 3, on a représenté schématiquement une micropointe. Une particule métallique 16 provoque un court-circuit de la micropointe 12 avec une grille 10 ; dans ce cas, toute la tension appliquée entre grille 10 et conducteur cathodique 5 (Vcg, de l'ordre de 100 V) est reportée aux bornes de la couche résistive 7.

Pour pouvoir tolérer quelques courts-circuits de ce type, quasiment inévitables du fait du très grand nombre de micropointes, la couche résistive 7 doit pouvoir supporter une tension avoisinant 100 V, ce qui nécessite que son épaisseur soit supérieure à 2 µm. Dans le cas contraire, elle claque par effet thermique et un court-circuit franc peut apparaître entre la grille et le conducteur cathodique rendant la source d'électrons inutilisable.

La présente invention pallie cet inconvénient. Elle a pour but l'amélioration de la résistance au claquage d'une source d'électrons à cathodes émissives à micropointes, cette amélioration étant obtenue sans pour autant augmenter l'épaisseur de la source résistive.

Pour atteindre ce but, l'invention préconise d'utiliser des électrodes (par exemple, les conducteurs cathodiques) en forme de treillis de manière à ce que ces électrodes et les couches résistives associées soient sensiblement dans le même plan. Dans cette configuration, la résistance au claquage ne dépend plus (au premier ordre) de l'épaisseur de la couche résistive mais de la distance entre le conducteur cathodique et la micropointe. Il suffit donc de maintenir un éloignement suffisant entre le conducteur cathodique et la micropointe pour éviter le claquage tout en conservant un effet d'homogénéïsation pour lequel la couche résistive est prévue.

De façon plus précise, la présente invention concerne une source d'électrons comprenant :
- sur un support isolant,une première série d'électrodes parallèles jouant le rôle de conducteurs cathodiques et portant une pluralité de micropointes en matériau émetteur d'électrons,
- une seconde série d'électrodes parallèles, jouant le rôle de grilles, électriquement isolées des conducteurs cathodiques par une couche isolante et faisant un angle avec ceux-ci, ce qui définit des zones de croisement des conducteurs cathodiques et des grilles, les grilles et la couche isolante étant percées d'ouvertures respectivement en regard des micropointes, une couche résistive disposée au moins entre une des séries d'électrodes et la couche isolant.

Chacune des électrodes d'au moins une des séries possède une structure en treillis en contact avec une couche résistive.

De manière préférée, les électrodes possédant une structure en treillis sont métalliques ; elles sont par exemple en AI, Mo, Cr, Nb ou autre. Elle présente ainsi une meilleure conductivité.

De manière préférée, la dimension d'une maille du treillis est inférieure à la dimension d'une zone de croisement.

Avantageusement, une zone de croisement recouvre plusieurs mailles du treillis.

Cela favorise le fonctionnement de la source d'électrons pour deux raisons :
a) le courant nominal par maille est d'autant plus faible que le nombre de mailles est important. Lorsque les conducteurs cathodiques présentent une structure en treillis, la résistance d'accès d'un conducteur cathodique à l'ensemble des micropointes d'une maille peut être tolérée d'autant plus grande que le nombre de mailles est important, ce qui permet de réduire le courant de fuite en cas de court-circuit. En effet, la résistance d'accès est peu dépendante de la dimension de la maille et du nombre de micropointes par maille. Elle dépend principalement de la résistivité et de l'épaisseur de la couche résistive.
b) Plus le nombre de mailles est grand à l'intérieur d'une zone de recouvrement, moins le non-fonctionnement (court-circuit) d'une maille perturbe le fonctionnement de la source d'électrons. (Dans le cas d'une application à l'excitation d'un écran, seule une fraction d'un pixel est éteint pour une maille défaillante, ce qui n'est pas visible sur l'écran).

Les mailles du treillis peuvent avoir une forme quelconque ; elles peuvent être par exemple rectangulaires ou carrées.

Selon un mode de réalisation préféré, les mailles du treillis sont carrées.

Selon une variante de réalisation, les conducteurs cathodiques présentent une structure en treillis.

Dans ce cas, avantageusement, les micropointes occupent les régions centrales des mailles du treillis. Cette disposition permet de ménager une distance suffisante entre un conducteur cathodique et les micropointes pour éviter le claquage.

Selon un mode de réalisation particulier de cette variante, chaque conducteur cathodique est recouvert par une couche résistive.

Selon un autre mode de réalisation particulier de cette variante, une couche résistive est intercalée entre le support isolant et chaque conducteur cathodique.

La couche résistive peut être constituée en matériau tels que l'oxyde d'indium, l'oxyde d'étain ou l'oxyde de fer. De manière préférée, la couche résistive est en silicium dopé.

Quel que soit le matériau choisi, il faut s'assurer que celui-ci présente bien une résistivite adaptée aux effets d'homogénéïsation et de protection contre les courts-circuits. Cette résistivite est généralement supérieure à 10² Ωcm alors que la résistivite du conducteur cathodique est généralement inférieure à 10⁻³ Ωcm.

Dans une autre variante de réalisation, les grilles possèdent une structure en treillis. Dans ce cas, les conducteurs cathodiques peuvent avoir ou non une structure en treillis. La couche résistive n'est plus nécessaire, elle peut cependant être présente pour conserver un effet d'homogénéïsation.

Dans un mode de réalisation de cette variante, chaque grille est recouverte par une seconde couche résistive percée d'ouvertures en regard des micropointes.

Dans un autre mode de réalisation de cette variante, chaque grille repose sur une seconde couche résistive percée d'ouvertures en regard des micropointes.

La couche résistive peut être constituée en matériau tels que l'oxyde d'indium, l'oxyde d'étain ou l'oxyde de fer. De manière préférée, la couche résistive est en silicium dopé.

Quel que soit le matériau choisi, il faut s'assurer que celui-ci présente bien une résistivité adaptée aux effets d'homogénéïsation et de protection contre les courts-circuits. Cette résistivité est généralement supérieure à 10² Ωcm alors que la résistivité du conducteur cathodique est généralement inférieure à 10⁻³ Ω cm.

Si les grilles et les conducteurs cathodiques possèdent tous une structure en treillis, les mailles des treillis sont préférentiellement de mêmes dimensions en vis-à-vis.

Les caractéristiques et avantages de l'invention apparaîtront mieux après la description qui suit donnée à titre explicatif et nullement limitatif. Cette description se réfère à des dessins annexes sur lesquels :
- la figure 1, déjà décrite et relative à l'art antérieur, représente schématiquement une source d'électrons à cathodes émissives à micropointes ;
- la figure 2, déjà décrite et relative à l'art antérieur, représente schématiquement une vue en coupe et partielle d'une source d'électrons à cathodes émissives à micropointes ;
- la figure 3, déjà décrite et relative à l'art antérieur, représente schématiquement un émetteur d'électrons en court-circuit avec une grille ;
- la figure 4 est une vue schématique en coupe et partielle d'un premier mode de réalisation d'une source d'électrons conforme à l'invention ;
- la figure 5 est une vue schématique de dessus et partielle de la réalisation de la figure 4 ;
- la figure 6 est une vue schématique d'un autre mode de réalisation de l'invention ;
- la figure 7 est une vue schématique d'un autre mode de réalisation de l'invention ;
- la figure 8 est une vue schématique d'un autre mode de réalisation de l'invention.

En référence aux figures 4 et 5, on décrit maintenant une source d'électrons conforme à l'invention. Dans cette réalisation, les conducteurs cathodiques 5 présentent une structure en treillis. Les mailles du treillis peuvent être de géométrie quelconque. Dans la réalisation représentée, les mailles du treillis sont carrées. Le pas de la maille p est, par exemple, d'environ 50 micromètres et la largeur d des pistes conductrices formant le treillis est par exemple d'environ 5 micromètres. Ces pistes conductrices sont de préférence métalliques, par exemple en Al, Mo, Cr, Nb ou autre. Un conducteur cathodique 5 présente une largeur de 400 micromètres, les conducteurs cathodiques étant séparés les uns des autres d'une distance égale à 50 micromètres environ. On comprend donc qu'une zone de croisement d'un conducteur cathodique 5 avec une grille 10 (de largeur égale à 300 micromètres) recouvre plusieurs mailles du treillis. Dans ces conditions, chaque zone de recouvrement d'un conducteur cathodique 5 avec une grille 10 comprend 48 mailles. Le non fonctionnement d'une maille dû à des courts-circuits entre la grille 10 et des micropointes ne perturbe l'ensemble que dans la proportion de 1/48, ce qui n'a pas d'effet notable.

Les micropointes 12 sont réunies dans les zones centrales des mailles et sont reliées au conducteur cathodique 5 par une couche résistive 7 en silicium dope par exemple. La distance a séparant chaque micropointe 12 peut être de 5 micromètres par exemple ; la distance r séparant les micropointes 12 des pistes conductrices du treillis formant un conducteur cathodique 5 doit être suffisante pour que la chute de tension dans la couche résistive 7, nominal, en fonctionnement produise l'effet d'homogénéisation précité. La couche résistive 7 en silicium dope étant d'environ 0,5 micromètre par exemple, cette distance r est au minimum de 5 micromètres pour une chute de tension comprise entre 5 et 10 V en fonctionnement nominal. Par exemple, la distance r est choisie égale à 10 micromètres.

Chaque maille contient un nombre n de micropointes 12 avec$\text{n = ((p - d - 2r)/a + 1)².}$

Dans l'exemple représenté, n égale 36.

Dans cette réalisation, la résistance d'accès du conducteur cathodique 5 à l'ensemble des micropointes 12 est peu dépendante de la dimension de la maille et du nombre de micropointes qu'elle contient. Elle dépend essentiellement de la résistivite et de l'épaisseur de la couche résistive 7. Pour une couche résistive en silicium, la résistivité p est de l'ordre de 3 10³ Ohmscm ; son épaisseur e est par exemple égale à 0,5 micromètre.

La résistance d'accès R peut être approximativement calculée à l'aide de la formule :$\text{R =} \frac{\text{p}}{\text{2 π e}} \text{;}$
on trouve que R égale approximativement 10⁷ Ohms, ce qui est suffisant pour obtenir une chute de tension d'environ 10 V dans la couche résistive 7.

Dans ces conditions, en cas de court-circuit entre un émetteur 12 et la grille 10, le courant de fuite dans une maille est sensiblement égal à 10 microampères, ce qui est tolérable car il n'altère pas le fonctionnement de la source d'électrons.

Un procédé de réalisation d'un tel dispositif peut par exemple comporter les étapes suivantes :
a) sur un substrat isolant 2, par exemple en verre, recouvert une fine couche 4 (d'épaisseur 1000 Å) de SiO₂, on dépose, par exemple par pulvérisation cathodique une couche métallique (d'épaisseur 2000 Å) par exemple en Nb ;
b) on réalise, par exemple par photolithographie et gravure ionique réactive, une structure en treillis dans la couche métallique. Cette structure est donc réalisée sur toute la surface active la source d'électrons ;
c) on dépose, par exemple par pulvérisation cathodique, une couche résistive de silicium dope (d'épaisseur 5000 Å) ;
d) on grave, par exemple par photogravure et gravure ionique réactive, la couche résistive et la couche métallique de manière à former des colonnes conductrices (par exemple, de largeur égale à 400 micromètres et espacées de 50 micromètres entre-elles) ;
e) on termine ensuite la source d'électrons par la réalisation d'une couche isolante, de la grille et des micropointes selon des étapes décrites par exemple dans le brevet français n° 2 593 953 déposé au nom du demandeur.

Conformément à l'invention, les micropointes ne sont réalisées qu'à l'intérieur des mailles. Un positionnement des micropointes par rapport aux mailles des conducteurs cathodiques est donc nécessaire avec une précision de l'ordre de ± 5 micromètres.

Selon un autre mode de réalisation représenté schématiquement sur la figure 6, les conducteurs cathodiques 5 possédant une structure en treillis reposent sur une couche résistive 7. Dans cette configuration, une couche résistive 7 est donc intercalée entre le support isolant (plus particulièrement la couche 4) et chaque conducteur cathodique 5.

Selon une variante de réalisation représentée en coupe sur la figure 7, ce ne sont plus les conducteurs cathodiques 5 qui possèdent une structure en treillis mais les grilles.

Selon un premier mode de réalisation, une seconde couche résistive 18, par exemple en silicium dopé d'une résistivité d'environ 10⁴ Ohmscm et d'épaisseur égale à 0,4 micromètre, repose sur la couche isolante 8. Elle est percée d'ouvertures 20 pour permettre le passage des micropointes 12.

Les grilles 10a en forme de treillis à mailles carrées reposent sur la seconde couche résistive 18. Les micropointes 12 sont placées à l'intérieur de la zone centrale des mailles du treillis.

Selon un second mode de réalisation, la seconde couche résistive 18 recouvre les grilles 10b qui reposent sur la couche isolante 8.

Dans cette variante de réalisation, les grilles peuvent être en Nb et présentent une épaissseur de 0,2 micromètre. La largeur de chaque grille 10a ou 10b peut être de 5 micromètres pour un pas de maille de 50 micromètres.

Que ce soit dans le premier ou le second mode de réalisation, la seconde couche résistive 18 a un rôle de protection contre les courts-circuits, la couche résistive 7 assurant la fonction d'homogénéïsation de l'émission électronique.

Dans cette variante de réalisation, les couches résistives 7 peuvent être en silicium dopé ayant par exemple une résistivité de 10⁵ Ohmscm et une épaisseur de 0,1 micromètre. Les conducteurs cathodiques 5 peuvent être par exemple en I T O (oxyde d'indium dopé à l'étain).

Selon une autre variante de réalisation, représentée schématiquement en coupe sur la figure 8, les grilles et les conducteurs cathodiques possèdent une structure en treillis à mailles carrées. Les mailles des grilles et des conducteurs cathodiques sont alors superposées : les pistes conductrices formant les mailles des grilles et des conducteurs cathodiques sont en regard dans les zones de recouvrement.

De même que précédemment, une seconde couche résistive 18 recouvre chaque grille 10b ou bien les grilles 10a peuvent aussi recouvrir la seconde couche résistive 10a.

En ce qui concerne les conducteurs cathodiques, ceux-ci peuvent être recouverts par la couche isolante 7 (conducteur cathodique référence 5b) ou bien la recouvrir (conducteur cathodique référence 5a).

Quelle que soit la variante de réalisation retenue, une source d'électrons possédant des électrodes en forme de treillis permet de diminuer les risques de claquage tout en assurant une bonne homogénéïsation de l'émission électronique. La structure en treillis permet d'augmenter la résistance d'accès des micropointes aux conducteurs cathodiques sans pour autant augmenter l'épaisseur de la couche résistive.

## Revendications

1. Source d'électrons comprenant :
- sur un support isolant (2, 4) une première série d'électrodes parallèles jouant le rôle de conducteurs cathodiques (5) et portant une pluralité de micropointes (12) en matériau émetteur d'électrons,
- une seconde série d'électrodes parallèles (10), jouant le rôle de grilles, électriquement isolées des conducteurs cathodiques (5) par une couche isolante (8) et faisant un angle avec ceux-ci, ce qui définit des zones de croisement des conducteurs cathodiques (5) et des grilles (10), les grilles (10) et la couche isolante (8) étant percées d'ouvertures (14) respectivement en regard des micropointes (12) ;
une couche résistive (7,18) disposée au moins entre une des séries d'électrodes et la couche isolante (8);
caractérisée en ce que chacune des électrodes (5, 10) d'au moins une des séries possède une structure en treillis en contact avec une couche résistive (7, 18).

2. Source d'électrons selon la revendication 1, caractérisée en ce que la dimension d'une maille du treillis est inférieure à la dimension d'une zone de croisement.

3. Source d'électrons selon la revendication 2, caractérisée en ce qu'une zone de croisement recouvre plusieurs mailles du treilis.

4. Source d'électrons selon la revendication 1, caractérisée en ce que les mailles du treillis sont carrées.

5. Source d'électrons selon la revendication 1, caractérisée par le fait que les conducteurs cathodiques (5) possèdent une structure en treillis.

6. Source d'électrons selon la revendication 5, caractérisée en ce que les micropointes (12) occupent les régions centrales des mailles du treillis.

7. Source d'électrons selon la revendication 5, caractérisée en ce que chaque conducteur cathodique (5) est recouvert par une couche résistive (7).

8. Source d'électrons selon la revendication 5, caractérisée en ce qu'une couche résistive (7) est intercalée entre le support isolant (2, 4)et chaque conducteur cathodique (5).

9. Source d'électrons selon l'une quelconque des revendications 7 ou 8, caractérisée en ce que la couche résistive (7) est en silicium dopé.

10. Source d'électrons selon la revendication 1, caractérisée par le fait que les grilles (10) possèdent une structure en treillis.

11. Source d'électrons selon la revendication 10, caractérisée par le fait que chaque grille (10) est recouverte par une seconde couche résistive (18) percée d'ouvertures (20) en regard des micropointes (12).

12. Source d'électrons selon la revendication 10, caractérisée par le fait que chaque grille (10) repose sur une seconde couche résistive (18) percée d'ouvertures (20) en regard des micropointes (12).

13. Source d'électrons selon l'une quelconque des revendications 11 ou 12, caractérisée en ce que la seconde couche résistive (18) est en silicium dopé.

## Patentansprüche

1. Elektronenquelle, umfassend:
- auf einem isolierenden Träger (2, 4) eine erste Reihe paralleler Elektroden, die die Rolle von Kathodenleitern (5) spielen und eine Vielzahl Mikrospitzen (12) aus elektronenemittierendem Material tragen,
- eine zweite Reihe paralleler Elektronen (10), die die Rolle von Gates bzw. Steuergittern spielen, elektrisch isoliert von den Kathodenleitern (5) durch eine Isolierschicht (8), und dabei einen Winkel mit diesen bilden, was Kreuzungszonen der Kathodenleiter (5) und der Steuergitter (10) definiert, wobei die Steuergitter (10) und die Isolierschicht (8) jeweils Mikrospitzen (12) gegenüber durchbohrt sind von Öffnungen (14), wobei wenigstens eine resistive Schicht (7, 18) angeordnet ist zwischen einer der Elektrodenreihen und der Isolierschicht (8);
dadurch **gekennzeichnet**,
daß jede der Elektroden (5, 10) von wenigstens einer der Reihen eine Gitterstruktur besitzt, die in Kontakt ist mit einer resistiven Schicht (7, 18).

2. Elektronenquelle nach Anspruch 1, dadurch gekennzeichnet, daß die Dimension einer Gittermasche kleiner ist als die Dimension einer Kreuzungszone.

3. Elektronenquelle nach Anspruch 2, dadurch gekennzeichnet, daß eine Kreuzungszone mehrere Gittermaschen überdeckt.

4. Elektronenquelle nach Anspruch 1, dadurch gekennzeichnet, daß die Gittermaschen quadratisch sind.

5. Elektronenquelle nach Anspruch 1, dadurch gekennzeichnet, daß die Kathodenleiter (5) eine Gitterstruktur aufweisen.

6. Elektronenquelle nach Anspruch 5, dadurch gekennzeichnet, daß die Mikrospitzen (12) die zentralen Bereiche der Gittermaschen einnehmen.

7. Elektronenquelle nach Anspruch 5, dadurch gekennzeichnet, daß jeder Kathodenleiter (5) bedeckt ist durch eine resistive Schicht (7).

8. Elektronenquelle nach Anspruch 5, dadurch gekennzeichnet, daß eine resistive Schicht (7) eingefügt ist zwischen dem isolierenden Träger (2, 4) und jedem Kathodenleiter (5).

9. Elektronenquelle nach einem der Ansprüche 7 oder 8, dadurch gekennzeichnet, daß die resistive Schicht (7) aus dotiertem Silicium ist.

10. Elektronenquelle nach Anspruch 1, dadurch gekennzeichnet, daß die Steuergitter (10) eine Gitterstruktur aufweisen.

11. Elektronenquelle nach Anspruch 10, dadurch gekennzeichnet, daß jedes Steuergitter (10) bedeckt ist durch eine zweite resitive Schicht (18), den Mikrospitzen (12) gegenüber durchbohrt von Öffnungen (20).

12. Elektronenquelle nach Anspruch 10, dadurch gekennzeichnet, daß jedes Steuergitter (10) auf einer zweiten resistiven Schicht (18) ruht, den Mikrospitzen (12) gegenüber durchbohrt von Öffnungen (20).

13. Elektronenquelle nach einem der Ansprüche 11 oder 12, dadurch gekennzeichnet, daß die zweite resistive Schicht (18) aus dotiertem Silicium ist.

## Claims

1. Electron source comprising on an insulating support (2, 4) a first series of parallel electrodes serving as cathode conductors (5) and carrying a plurality of microdots (12) made from an electron emitting material and a second series of parallel electrodes (10) serving as grids and which are elastically insulated from the cathode conductors (5) by an insulating layer (8) and forming an angle therewith, which defines the intersection zones of the cathode conductors (5) and the grids (10), the girds (10) and the insulating layer (8) having openings (14) respectively facing the microdots (12), a resistive coating (7, 18) placed at least between one of the series of electrodes and the insulating layer (8), characterized in that each of the electrodes (5, 10) of at least one of the series has a grating structure in contact with a resistive coating (7, 18).

2. Electron source according to claim 1, characterized in that the size of a mesh of the grating is less than the size of an intersection zone.

3. Electron source according to claim 2, characterized in that an intersection zone covers several grating meshes.

4. Electron source according to claim 1, characterized in that the grating meshes are square.

5. Electron source according to claim 1, characterized in that the cathode conductors (5) have a grating structure.

6. Electron source according to claim 5, characterized in that the microdots (12) occupy the central regions of the grating meshes.

7. Electron source according to claim 5, characterized in that each cathode conductor (5) is covered by a resistive coating (7).

8. Electron source according to claim 5, characterized in that a resistive coating (7) is inserted between the insulating support (2, 4) and each cathode conductor (5).

9. Electron source according to either of the claims 7 and 8, characterized in that the resistive coating (7) is of doped silicon.

10. Electron source according to claim 1, characterized in that the grids (10) have a grating structure.

11. Electron source according to claim 10, characterized in that each grid (10) is covered by a second resistive coating (18) with openings (20) facing the microdots (12).

12. Electron source according to claim 10, characterized in that each grid (10) rests on a second resistive coating (18) having openings (20) facing the microdots (12).

13. Electron source according to either of the claims 11 and 12, characterized in that the second resistive coating (18) is of doped silicon.
